# EUROPÄISCHE PATENTSCHRIFT

(11) **EP 0 532 960 B1**
(45) Veröffentlichungstag und Bekanntmachung des Hinweises auf die Patenterteilung: **05.06.1996**
(21) Anmeldenummer: 92114793.0
(22) Anmeldetag: 28.08.1992
(51) Int. Cl.: H04B 1/38, H01Q 1/24, H01Q 1/27

(54) **Kompaktes Funkgerät, insbesondere Handfunkgerät mit einer versenkbaren oder umklappbaren Stabantenne**
Compact handheld radio transceiver with retractable or foldable whip antenna
Radioémetteur-récepteur portable et compact avec une antenne-fouet escamotable ou rabattable

(30) Priorität: 06.09.1991 DE 4129670
(43) Veröffentlichungstag der Anmeldung: 24.03.1993
(73) Patentinhaber: SIEMENS AKTIENGESELLSCHAFT, D-80333 München (DE)
(72) Erfinder: Bader, Harald, Dipl.-Ing., W-8000 München 5 (DE)

(56) Entgegenhaltungen:
- EP-A- 0 372 720
- US-A- 3 522 608
- US-A- 4 134 120

## Beschreibung

Die Erfindung bezieht sich auf ein Funkgerät der im Oberbegriff des Patentanspruchs 1 beschriebenen Art, welches aus z.B. EP-A-0 372 720 bekannt ist.

Funkgeräte haben eine vielfältige Anwendung, in besonderer Weise auch als Handportable in mobilen Telefoneinrichtungen. In diesem Zusammenhang wird vermehrt die in den betreffenden Frequenzbereichen auftretende physiologische Beeinflussung auf den menschlichen Körper angesprochen. Das Problem besteht darin, daß ein Funkgerät bei normaler Betriebshaltung am Kopf und einer Antenne mit ca. 80 mm Strahlerlänge in den Kopf des Benutzers einstrahlt. Außerdem wirkt der Kopf abschattend für die Abstrahlung der Antenne.

Der Erfindung liegt die Aufgabe zugrunde, eine Lösung zu schaffen, mit der diese Probleme in einfacher Weise ausgeräumt werden können und die Stabantenne zugleich platzsparend und geschützt angeordnet ist.

Diese Aufgabe wird bei einem Funkgerät der eingangs beschriebenen Art in der Weise gelöst, daß der Antennenstab aus einem hohlzylindrischen, in das Gehäuse des Gerätes versenkbaren bzw. umklappbaren nichtstrahlenden Abstandshalter und einem im Abstandshalter teleskopartig verschiebbar geführten Strahler besteht, und daß der Strahler mit einer gewendelten Koaxialleitung als Zuleitung verbunden ist, die bei herausgezogenem Teleskopstab gestreckt wird.

Bei versenkbar ausgebildeter Stabantenne ist der Abstandshalter in vorteilhafter Weise in einem hülsenförmigen Führungsteil an der Innenseite des Gehäuses geführt.

Nachstehend wird die Erfindung anhand eines in der Zeichnung dargestellten Ausführungsbeispiels näher erläutert:
- Figur 1: zeigt in schematischer Darstellung Einzelheiten eines Handfunkgerätes gemäß der Erfindung, wobei die Stabantenne versenkt ist,
- Figur 2: zeigt das Gerät von Figur 1, wobei die Stabantenne jedoch herausgezogen ist.

Das in Figur 1 und 2 dargestellte Handfunkgerät, das insgesamt mit 1 bezeichnet ist, besitzt eine Stabantenne, die in einen strahlenden Teil 3 (Strahler) und einen nichtstrahlenden Teil 4 (Abstandshalter) aufgeteilt ist. Der Abstandshalter 4 besteht aus einem Hohlzylinder, der in einen hülsenförmigen Führungsteil 2 an der Innenseite des Gehäuses des Gerätes 1 verschiebbar geführt ist. An dem in das Gehäuse eintauchenden Ende ist der Abstandshalter mit einer Umbördelung 5 versehen, die beim Herausziehen der Stabantenne als Anschlag an der Unterseite des hülsenförmigen Führungsteiles 2 dient. Der Strahler 3 ist teleskopartig im Abstandshalter 4 verschiebbar. Der untere Teil des Strahlers 3 ist in seinem Durchmesser vergrößert ausgebildet, so daß der dadurch gebildete stufenförmige Absatz im herausgezogenen Zustand der Stabantenne einen Anschlag bildet an einer nach innen gerichteten Umbördelung 6 des hohlzylindrischen Abstandshalters 4. Als Zuleitung zum Strahler 3 dient eine gewendelte Koaxialleitung 7, die bei herausgezogenem Teleskopstab gestreckt wird. Die Einspeisung erfolgt bei dem Gerät über ein z.B. als Transformator ausgebildetes Einspeisungsglied 8. Die Einkopplung in den Sendeteil kann somit über einfache Steckelemente erfolgen. Im Ruhezustand sind Strahler und Abstandshalter ineinander und insgesamt im Gehäuse versenkt (vgl. Figur 1).

## Patentansprüche

1. Kompaktes Funkgerät (1), insbesondere Handfunkgerät, mit einer versenkbaren oder umklappbaren Stabantenne,
**dadurch gekennzeichnet,**
daß der Antennenstab aus einem hohlzylindrischen, in das Gehäuse des Gerätes versenkbaren bzw. umklappbaren, nicht strahlenden Abstandshalter (4) und einem im Abstandshalter teleskopartig verschiebbar geführten Strahler (3) besteht, und daß der Strahler mit einer gewendelten Koaxialleitung (7) als Zuleitung verbunden ist, die bei herausgezogenem Teleskopstab gestreckt wird.

2. Funkgerät nach Anspruch 1,
**dadurch gekennzeichnet,**
daß der Abstandshalter in einem hülsenförmigen Führungsteil an der Innenseite des Gehäuses geführt ist.

## Claims

1. Compact radio transceiver (1), in particular handheld radio transceiver, with a retractable or foldable whip antenna, characterized in that the ferrite rod which comprises a hollow-cylindrical, non-radiating spacing element (4) which can be retracted or folded into the housing of the device, and a radiator (3) which is displaceably guided in the spacing element in a telescopic manner, and in that the radiator is connected to a coiled coaxial line (7) as a feeder which is extended when the telescopic rod is pulled out.

2. Radiotransceiver according to Claim 1, characterized in that the spacing element is guided in a sleeve-shaped guide part on the inside of the housing.

## Revendications

1. Appareil radio (1) ramassé, notamment appareil radio portatif, comportant une antenne tige escamotable ou rabattable,
caractérisé en ce que
l'antenne tige est constituée d'une entretoise (4) cylindrique creuse pouvant être escamotée dans le boîtier de l'appareil ou pouvant être rabattue et non rayonnante et d'un émetteur (3) guidé de manière coulissante télescopique dans l'entretoise et l'émetteur est relié à un conducteur (7) coaxial hélicoïdal servant de conducteur d'alimentation, lequel est étiré lorsque la tige téléscopique est sortie.

2. Appareil radio suivant la revendication 1,
caractérisé en ce que
l'entretoise est guidée du côté intérieur du boîtier dans une pièce de guidage en forme de douille.
